# EUROPÄISCHE PATENTSCHRIFT

(11) **EP 3 879 061 B1**
(45) Veröffentlichungstag und Bekanntmachung des Hinweises auf die Patenterteilung: **31.07.2024**
(21) Anmeldenummer: 21156884.5
(22) Anmeldetag: 12.02.2021
(51) Int. Cl.: E06B 3/46, E06B 1/70, E06B 3/30, E06B 7/14, E06B 1/62

(54) **SCHIEBETÜR UND BAUSATZ FÜR EINE SCHIEBETÜR**
SLIDING DOOR AND SET FOR A SLIDING DOOR
PORTE COULISSANTE ET KIT POUR UNE PORTE COULISSANTE

(30) Priorität: 09.03.2020 DE 102020106364
(43) Veröffentlichungstag der Anmeldung: 15.09.2021
(73) Patentinhaber: HAUTAU GmbH, 31691 Helpsen (DE)
(72) Erfinder: MÜGGE, Dirk, 31688 Nienstädt (DE)
(74) Vertreter: Dantz, Jan Henning

(56) Entgegenhaltungen:
- EP-A1- 0 003 042
- US-A1- 2010 192 469

## Beschreibung

Die vorliegende Erfindung betrifft eine Schiebetür mit einem Blendrahmen, der eine Bodenschwelle und zwei endseitig an der Bodenschwelle sich nach oben erstreckende Zargen aufweist, und mindestens einem Schiebeflügel, der entlang einer Laufschiene an der Bodenschwelle verfahrbar ist, wobei an der Bodenschwelle an einer Längskante an einer Innenseite ein separates Ausgleichsprofil fixiert ist, wobei das Ausgleichsprofil im Querschnitt im Wesentlichen rechteckförmig ausgebildet ist und an der Bodenschwelle über Rastmittel gehalten ist.

Die EP 3 225 771 A1 offenbart eine Bodenschwelle für eine Schiebetür, die eine ebene Oberseite aufweist, an der ein Schiebeflügel entlang einer Laufschiene in einer ersten Ebene und ein Festfeld in einer zweiten Ebene angeordnet sind. An der Außenseite ist eine Oberfläche des Festfeldes im Wesentlichen flächenbündig mit einer Oberfläche an einer Längskante des Schwellenprofils angeordnet, was die Abdichtung an der Außenseite vereinfacht, insbesondere wenn auch eine Außenfläche der Zarge flächenbündig angeordnet ist. Für die Herstellung des Festfeldes und des Schiebeflügels können Rahmenprofile unterschiedlicher Hersteller eingesetzt werden, die in eine Richtung senkrecht zur Längsrichtung der Bodenschwelle und in horizontale Richtung unterschiedlich breit sind. Wenn ein Festfeld aus Rahmenprofilen an der Außenseite flächenbündig mit der Längskante der Bodenschwelle und den Zargenprofilen ausgerichtet wird, kann an der Innenseite eine innere Oberfläche des Schiebeflügels mit einem Versatz zu einer inneren Längskante der Bodenschwelle ausgerichtet sein.

US 2010/0192469 offenbart eine Schiebetür mit einem auf einer Bodenschwelle verfahrbaren Schiebeflügel, wobei an einer Oberseite der Bodenschelle benachbart zu dem Schiebeflügel eine Vielzahl von übereinander gestapelten Adapterprofilen auf der Bodenschwelle montierbar sind.

EP 003 042 offenbart ein Rahmenprofil für einen Schiebeflügel, das zur Verbesserung der Wärmeisolierung ein Außenelement aus Metall und ein Innenelement aus Kunststoff aufweist.

Es ist daher Aufgabe der vorliegenden Erfindung, eine Schiebetür und einen Bausatz für eine Schiebetür zu schaffen, die den Einsatz unterschiedlicher Rahmenprofile zur Herstellung des Festfeldes und des Schiebeflügels ermöglicht und einen optimierten inneren und äußeren Abschluss gewährleistet.

Diese Aufgabe wird mit einer Schiebetür mit den Merkmalen des Anspruches 1 sowie einem Bausatz mit den Merkmalen des Anspruches 7 gelöst.

Bei der erfindungsgemäßen Schiebetür ist eine Bodenschwelle an einem Blendrahmen vorgesehen, an der mindestens ein Schiebeflügel über eine Laufschiene verfahrbar ist, wobei an der Bodenschwelle an einer Längskante an einer Innenseite ein separates Ausgleichsprofil fixiert ist. Dadurch können auf der Bodenschwelle ein Festfeld und eine Schiebetür angeordnet werden, wobei Festfeld und Schiebeflügel aus unterschiedlichen Profilen hergestellt werden können. Ein etwaiger Versatz, also ein Überstand der Schiebetür an der Innenseite aufgrund unterschiedlich dicker Profile, kann dann über ein separates Ausgleichsprofil kompensiert werden, so dass eine und dieselbe Bodenschwelle für unterschiedliche Profile zur Herstellung eines Schiebeflügels und eines Festfeldes eingesetzt werden kann. Die Begriffe "Innenseite" und "Außenseite" beziehen sich dabei auf eine Einbausituation der Schiebetür an einer Gebäudeöffnung und somit ist die Längskante an einer Innenseite der Innenseite des Gebäudes zugewandt ist.

Das Ausgleichsprofil weist vorzugsweise im Wesentlichen die gleiche Höhe auf die die Bodenschwelle. Die Bodenschwelle kann beispielsweise aus einem extrudierten Profil hergestellt sein, das eine Unterseite und eine Oberseite aufweist, die die maximale Höhe der Bodenschwelle definieren, die vorzugsweise der Höhe des Ausgleichsprofils entspricht. Das Schwellenprofil muss dabei nicht über die gesamte Breite die gleiche Höhe aufweisen, sondern kann beispielsweise zur Entwässerung eine Ablaufrinne mit geringerer Höhe umfassen.

In einer bevorzugten Ausgestaltung ist einen Längskante der Bodenschwelle an einer zur Innenseite gegenüberliegenden Außenseite im Wesentlichen flächenbündig mit einer Außenseite der Zargen angeordnet. Dadurch kann eine Oberfläche der Zarge und der Bodenschwelle auf einfache Weise mit einer Bauwerksabdichtung, beispielsweise einer Folie, überdeckt werden, um eine Abdichtung zur Außenseite anzubringen. Für eine optisch ansprechende Ausgestaltung kann die Schiebetür ein Festfeld umfassen, das einen Rahmen mit einem Füllungselement besitzt, beispielsweise einer Isolierglasscheibe, wobei eine Außenseite des Rahmens des Festfeldes flächenbündig mit einer Außenseite einer Längskante der Bodenschwelle und optional auch einer Außenseite der Zarge angeordnet ist. Die flächenbündige Ausrichtung vereinfacht die Abdichtung, beispielsweise über eine Folie, die an den Rahmen, die Zarge und die äußere Längskante der Bodenschwelle angelegt wird, damit dann Niederschlagswasser an der Außenseite abströmen kann.

An einer Innenseite der Bodenschwelle ist erfindungsgemäß durch die Montage des Ausgleichsprofils ebenfalls eine flächenbündige Ausrichtung einer Oberfläche des Ausgleichsprofils und einer inneren Oberfläche des Schiebeflügels erhalten, was optisch ansprechend ist und den inneren Anschluss an einen Bodenaufbau erleichtert.

Das Ausgleichsprofil ist an der Bodenschwelle erfindungsgemäß über Rastmittel gehalten. Hierfür kann die Bodenschwelle optional an ihrer Längskante an der Innenseite mindestens eine nutförmige Rastaufnahme aufweisen, vorzugsweise zwei beabstandete Rastaufnahmen, in die jeweils ein Raststeg des Ausgleichsprofils eingefügt ist. Durch unterschiedliche Ausgleichsprofile, die eine unterschiedliche Dicke besitzen, kann somit ein Breitenausgleich vorgenommen werden, so dass die Einheit aus Bodenschwelle und Ausgleichsprofil etwa die gleiche Breite besitzt wie das Zargenprofil und/oder die Einheit aus Festfeld und Schiebeflügel. Der Begriff "Breite" bezieht sich hier auf eine Erstreckung senkrecht zur Ebene eines Rahmens des Schiebeflügels. Die Raststege können auch an der Bodenschwelle an der Längsseite ausgebildet sein und in Rastaufnahmen an dem Ausgleichsprofil eingreifen. Zudem ist es alternativ oder zusätzlich möglich, das Ausgleichsprofil an der Bodenschwelle anzukleben, anzuschrauben oder über andere Befestigungsmittel zu fixieren.

In einer erfindungsgemäßen Ausführungsform ist das Ausgleichsprofil im Querschnitt im Wesentlichen rechteckförmig ausgebildet. Dabei werden bei der Querschnittsgeometrie Hohlkammern des Ausgleichsprofils nicht berücksichtigt. Von diesem im Wesentlichen rechteckförmigen Querschnitt können dann ein oder mehrere Raststege auf der zum Schwellenprofil gewandten Seite hervorstehen.

In einer alternativen Ausführungsform ist das Ausgleichsprofil im Wesentlichen winkelförmig ausgebildet. Dabei kann an einem horizontalen Schenkel des Ausgleichsprofils die Laufschiene abgestützt oder integral ausgebildet sein. Die winkelförmige Ausgestaltung des Ausgleichsprofils hat den Vorteil, dass die Laufschiene an dem Ausgleichsprofil mit einem definierten Abstand von der Innenseite des Ausgleichsprofils angeordnet ist entsprechend der Anforderung des jeweiligen Rahmenprofils. Ein Verschieben einer Laufschiene an einer nutförmigen Aufnahme an dem Schwellenprofil kann somit entfallen, da die Position der Laufschiene über das Ausgleichsprofil vorgegeben wird.

Die Bodenschwelle umfasst vorzugsweise ein extrudiertes Schwellenprofil, beispielsweise aus Aluminium oder Kunststoff, und eine oder mehrere Abdeckungen, die an einer Oberseite fixiert sind. Dabei kann eine Abdeckung eine Entwässerungsrinne überdecken, die zum Abführen von Niederschlagswasser zu einer Außenseite hin dient. Ein Festfeld an der Schiebetür kann dabei auf einer solchen Abdeckung fixiert sein und beispielsweise durch einen Rahmen und ein Füllungselement gebildet sein.

Ferner wird ein Bausatz für eine Schiebetür mit einer Bodenschwelle bereitgestellt, bei dem unterschiedliche Ausgleichsprofile an einer Längskante der Bodenschwelle fixierbar sind, die eine unterschiedliche Dicke aufweisen. Dadurch kann das Handwerksunternehmen, welches die Schiebetür montiert, abhängig von den eingesetzten Profilen zur Herstellung des Rahmens der Schiebetür und eines Festfeldes, ein Ausgleichsprofil auswählen, das an der Bodenschwelle montiert wird. Dadurch kann ein und dieselbe Bodenschwelle für eine Vielzahl unterschiedlicher Rahmenprofile verwendet werden, mit denen ein Überstand der Schiebetür an einer Innenseite kompensiert werden kann. Die Ausgleichsprofile können dabei die gleiche Höhe aufweisen, insbesondere auch die gleichen Befestigungsmittel, wie Raststege, um an dem Schwellenprofil fixiert zu werden.

Die Erfindung wird nachfolgend anhand mehrerer Ausführungsbeispiele mit Bezug auf die beigefügten Zeichnungen näher erläutert. Es zeigen:
- Figur 1: eine Schnittansicht durch eine erfindungsgemäße Schiebetür;
- Figur 2: eine Detailansicht des Blendrahmens in einem unteren Eckbereich; und
- Figuren 3A bis 3C: mehrere Ansichten einer Schiebetür mit unterschiedlichen Ausgleichsprofilen.

Eine Schiebetür 1 umfasst einen Blendrahmen, der eine Bodenschwelle 2 aus einem ein oder mehrteiligen extrudierten Schwellenprofil aufweist, an der an gegenüberliegenden Seiten jeweils eine Zarge 3 nach oben hervorsteht. Die beiden Zargen 3 sind an der Oberseite über ein oberes Rahmenprofil miteinander verbunden. An einer Oberseite der Bodenschwelle 2 ist ein Schiebeflügel 4 angeordnet, die entlang einer Laufschiene 5 verfahrbar ist. Hierfür kann der Schiebeflügel 4 an einem unteren Rahmenprofil eine nach unten offene Nut 7 aufweisen, an der ein oder mehrere Laufwägen mit Laufrollen vorgesehen sind, die entlang der Laufschiene 5 verfahrbar sind. Der Schiebeflügel 4 kann zusätzlich an dem oberen Rahmenprofil zwischen den Zargen 3 geführt sein.

An einer Oberseite der Bodenschwelle 2 ist eine nutförmige Aufnahme 6 ausgebildet, in die die Laufschiene 5 eingefügt ist. Der Schiebeflügel 4 kann als Hebe-Schiebetür ausgebildet sein und weist an dem unteren Rahmenprofil mindestens ein Dichtungsprofil 8, vorzugsweise auf jeder Seite der nach unten offenen Nut 7 ein Dichtungsprofil 8, auf, um den Schiebeflügel 4 in der geschlossenen Position abzudichten.

An der Schiebetür 1 ist ferner ein Festfeld 9 vorgesehen, das einen Rahmen mit einem Füllungselement aufweist, insbesondere einer Isolierglasscheibe. Ein unteres Rahmenprofil des Festfeldes 9 weist dabei eine nach unten offene Nut auf, in die ein Befestigungsmittel 10 in Form eines nach oben hervorstehenden Steges eingefügt ist. Das Befestigungsmittel 10 ist an einer Abdeckung 11 fixiert oder integral mit dieser ausgebildet. Optional kann die Abdeckung 11 auch integral mit der Bodenschwelle 2 ausgebildet sein. Unterhalb der Abdeckung 11 ist eine Entwässerungsrinne 12 angeordnet, die geneigt zur Horizontalen ausgerichtet ist, beispielsweise in einem Winkel zwischen 2° und 10°, um Niederschlagswasser zu einer Außenseite hin abzuleiten.

Das Festfeld 9 ist über Dichtungsprofile 8 abgedichtet an der Abdeckung 11 gehalten. Die Abdeckung 11 ist dabei im Wesentlichen flächenbündig mit einer Oberseite der Bodenschwelle 2 angeordnet.

Das untere Rahmenprofil des Festfeldes 9 weist eine äußere Oberseite 14 auf, die flächenbündig mit einer äußeren Längskante der Bodenschwelle 2 angeordnet ist, so dass ein Ablaufen von Niederschlagswasser und eine Abdichtung vereinfacht sind. Zudem ist auch eine äußere Oberfläche der Zarge 3 flächenbündig mit der Oberseite 14 ausgerichtet.

An einer inneren Seite ist eine Innenseite 20 der Zarge 3 flächenbündig mit einer Innenseite der Rahmenprofile des Schiebeflügels 4 sowie flächenbündig mit einer Oberseite eines Ausgleichsprofils 17 angeordnet, das an einer Längskante der Bodenschwelle 2 montiert ist. Hierfür sind an der Bodenschwelle 2 zwei beabstandete Rastaufnahmen 19 ausgebildet, in die jeweils ein Raststeg 18 des Ausgleichsprofis 17 eingreift, der an der Längskante der Bodenschwelle 2 verrastet ist. Es können natürlich auch andere Befestigungsmittel zur Fixierung des Ausgleichsprofils 17 vorgesehen sein, beispielsweise Klemmelemente, Raststege an der Bodenschwelle 2, oder separate Befestigungsmittel, wie Schrauben, oder Kleben. In jedem Fall bildet das Ausgleichsprofil 17 eine äußere Oberfläche aus, die an der Innenseite im Wesentlichen flächenbündig mit dem Schiebeflügel 4 und der Zarge 3 ausgerichtet ist. Das Ausgleichsprofil 17 erstreckt sich dabei im Wesentlichen über die gesamte Höhe der Bodenschwelle 2, wobei die maximale Höhe durch den Bereich definiert wird, der benachbart zu der Laufschiene 5 an der Bodenschwelle 2 ausgebildet ist.

Die Zargen 3 können die gleiche Breite aufweisen wie die Bodenschwelle 2 mit dem Ausgleichsprofil 17.

In Figur 2 ist der Blendrahmen der Schiebetür 1 ohne Schiebeflügel 4 und Festfeld 9 gezeigt. Es ist erkennbar, dass eine Bauabdichtung 15 auf einfache Weise an einer Außenseite des Blendrahmens angebracht werden kann, da eine äußere Längskante der Bodenschwelle 2 flächenbündig mit einer Außenseite der Zarge 3 angeordnet ist. An der Bodenschwelle 2 ist ein an der Außenseite ein nach oben ragender Steg ausgebildet, an dem Entwässerungsöffnungen 13 vorgesehen sind, um Feuchtigkeit über die Entwässerungsrinne 12 nach außen ableiten zu können. An dem Steg ist die Abdeckung 11 abgestützt, wobei optional der Steg auch an der Abdeckung 11 ausgebildet sein kann. An der Außenseite der Bodenschwelle 2 ist im Bereich der Längskante ferner noch eine Trittleiste 16 ausgebildet, die zum Anschluss der Bodenschwelle an einen benachbarten Untergrund dient, wobei die Trittleiste 16 geneigt ausgebildet ist, so dass Feuchtigkeit aus den Entwässerungsöffnungen 13 weiter nach außen abgeleitet werden kann.

In den Figuren 3A bis 3C ist jeweils eine Schiebetür mit der Bodenschwelle 2 gezeigt, an der Schiebetüren 4, 4', 4" und Festfelder 9, 9', 9" aus Profilen mit unterschiedlicher Geometrie, insbesondere unterschiedlicher Breite, hergestellt sind.

In Figur 3A sind zur Herstellung des Schiebeflügels 4' und des Festfeldes 9' Rahmenprofile mit etwas größerer Breite eingesetzt, wobei das Festgeld 9' so angeordnet ist, dass die Rahmenprofile an der Außenseite flächenbündig mit einer Außenseite der Bodenschwelle 2 ausgerichtet sind. Dadurch ergibt sich bei einem vorbestimmten Abstand L zwischen dem Schiebeflügel 4' und dem Festfeld 9' an der Innenseite ein Überstand des Schiebeflügels 4' gegenüber einer Längskante der Bodenschwelle 2. Um diesen Überstand auszugleichen, ist ein modifiziertes Ausgleichsprofil 17' an der Längskante der Bodenschwelle 2 montiert, das eine größere Dicke besitzt als das Ausgleichsprofil 17 in Figur 1. Das Ausgleichsprofil 17 schließt an der Außenseite flächenbündig mit einer Innenseite 20 des Schiebeflügels 4 ab. Der Schiebeflügel 4' ist über modifizierte Dichtungsprofile 8' an einer Oberseite der Bodenschwelle 2 abgedichtet gehalten.

In dem Ausführungsbeispiel der Figur 3B ist ein Schiebeflügel 4" und ein Festfeld 9" mit anderen Rahmenprofilen hergestellt, so dass ausgehend von einer flächenbündigen Ausrichtung des Festfeldes 9" an einer Außenseite mit der äu-ßeren Längskante der Bodenschwelle 2 der Überstand des Schiebeflügels 4" an der Innenseite etwas geringer ist als bei dem in Figur 3A gezeigten Ausführungsbeispiel. Um diesen Überstand auszugleichen, ist ein modifiziertes Ausgleichsprofil 17" an der Längskante der Bodenschwelle 2 über Raststege 18 fixiert. Dadurch ist eine Innenseite 20 des Schiebeflügels 4" flächenbündig mit einer Oberseite des Ausgleichsprofils 17" angeordnet, wobei sich das Ausgleichsprofil 17" über die gesamte Höhe der Bodenschwelle 2 erstreckt.

In Figur 3C ist das in Figur 1 gezeigte Ausführungsbeispiel schematisch gezeigt. Ausgehend von einer flächenbündigen Ausrichtung einer Oberseite 14 an der Außenseite des Festfeldes 9 zu einer äußeren Längskante der Bodenschwelle 2 ist an der Innenseite der Überstand des Schiebeflügels 4 gegenüber der inneren Längskante der Bodenschwelle 2 kleiner ausgebildet. Der Schiebeflügel 4 ist dabei einem vorbestimmten Abstand L relativ zu dem Festfeld 9 angeordnet, wobei der Abstand zum Einbau entsprechender Dichtleisten dient. Der geringere Überstand des Schiebeflügels 4 wird dadurch kompensiert, dass ein Ausgleichsprofil 17 mit geringerer Dicke an der Längskante der Bodenschwelle 2 montiert wird.

Die Ausgleichsprofile 17, 17' und 17" erstrecken sich dabei über die gesamte Höhe der Bodenschwelle 2 an der inneren Längskante, weisen aber eine unterschiedliche Dicke auf, so dass der unterschiedliche Überstand der Schiebeflügel 4, 4', 4" aufgrund der unterschiedlichen Breite der eingesetzten Rahmenprofile über die Ausgleichsprofile 17, 17', 17" kompensiert werden kann.

Die Bodenschwelle 2 kann somit für unterschiedliche Geometrien von Rahmenprofilen eingesetzt werden, aus denen die Schiebeflügel 4, 4', 4" und die Festfelder 9, 9', 9" hergestellt werden, indem entsprechende Ausgleichsprofile 17, 17', 17"an der inneren Längskante der Bodenschwelle 2 montiert werden. Dadurch wird ein hohes Maß an Flexibilität erhalten, ohne dass die Konstruktion der Bodenschwellen 2 für jedes Rahmenprofil angepasst werden muss.

### Bezugszeichenliste

- 1: Schiebetür
- 2: Bodenschwelle
- 3: Zarge
- 4, 4', 4": Schiebeflügel
- 5: Laufschiene
- 6: Aufnahme
- 7: Nut
- 8: Dichtungsprofil
- 9, 9', 9": Festfeld
- 10: Befestigungsmittel
- 11: Abdeckung
- 12: Entwässerungsrinne
- 13: Entwässerungsöffnung
- 14: Oberseite
- 15: Bauabdichtung
- 16: Trittleiste
- 17, 17', 17": Ausgleichsprofil
- 18: Raststeg
- 19: Rastaufnahme
- 20: Innenseite
- L: Abstand

## Patentansprüche

1. Schiebetür (1) mit einem Blendrahmen, der eine Bodenschwelle (2) und zwei endseitig an der Bodenschwelle (2) sich nach oben erstreckende Zargen (3) aufweist, und mindestens einem Schiebeflügel (4, 4`, 4"), der entlang einer Laufschiene (5, 30) an der Bodenschwelle (2) verfahrbar ist, wobei an der Bodenschwelle (2) an einer Längskante an einer Innenseite ein separates Ausgleichsprofil (17, 17', 17") fixiert ist, wobei das Ausgleichsprofil (17, 17', 17") im Querschnitt im Wesentlichen rechteckförmig ausgebildet ist und an der Bodenschwelle (2, 2') über Rastmittel gehalten ist, **dadurch gekennzeichnet, dass** an der Innenseite der Bodenschwelle (2) durch die Montage des Ausgleichsprofils (17, 17', 17") eine flächenbündige Ausrichtung einer Oberfläche des Ausgleichsprofils (17, 17', 17") und einer inneren Oberfläche des Schiebeflügels (4, 4', 4") vorgesehen ist.

2. Schiebetür nach Anspruch 1, **dadurch gekennzeichnet, dass** das Ausgleichsprofil (17, 17', 17") im Wesentlichen die gleiche Höhe aufweist wie die Bodenschwelle (2).

3. Schiebetür nach Anspruch 1 oder 2, **dadurch gekennzeichnet, dass** eine Längskante der Bodenschwelle (2) an einer zur Innenseite gegenüberliegenden Außenseite im Wesentlichen flächenbündig mit einer Außenseite der Zargen (3) angeordnet ist.

4. Schiebetür nach einem der vorhergehenden Ansprüche, **dadurch gekennzeichnet, dass** die Schiebetür (1) ein Festfeld (9, 9', 9") umfasst und eine Außenseite eines Rahmens des Festfeldes (9, 9', 9") im Wesentlichen flächenbündig mit einer an der Außenseite angeordneten Längskante der Bodenschwelle (2) ausgerichtet ist.

5. Schiebetür nach einem der vorhergehenden Ansprüche, **dadurch gekennzeichnet, dass** die Bodenschwelle (2) an ihrer Längskante an der Innenseite mindestens eine nutförmige Rastaufnahme (19) aufweist, in die ein Raststeg (18) des Ausgleichsprofils (17, 17', 17") eingreift.

6. Schiebetür nach einem der vorhergehenden Ansprüche, **dadurch gekennzeichnet, dass** die Bodenschwelle (2) ein extrudiertes Schwellenprofil umfasst, an dem eine oder mehrere Abdeckungen (11) an einer Oberseite fixiert sind.

7. Bausatz umfassend eine Schiebetür (1) nach einem der vorhergehenden Ansprüche mit der Bodenschwelle (2) und unterschiedlichen Ausgleichsprofilen (17, 17', 17"), die an einer Längskante der Bodenschwelle (2) fixierbar sind und eine unterschiedliche Dicke aufweisen.

8. Bausatz nach Anspruch 7, **dadurch gekennzeichnet, dass** die unterschiedlichen Ausgleichsprofile (17, 17', 17") die gleiche Höhe aufweisen.

## Claims

1. Sliding door (1) having a door frame which has a ground sill (2) and two frames (3) extending upwards at the ends of the ground sill (2), and at least one sliding leaf (4, 4', 4"), which is movable along a running rail (5, 30) on the ground sill (2), wherein a separate compensating profile (17, 17', 17") is fixed to the ground sill (2) at a longitudinal edge on an inner side, wherein the compensating profile (17, 17', 17") is substantially rectangular in cross-section and is held on the ground sill (2, 2') via latching means, **characterized in that** a flush alignment of a surface of the compensation profile (17, 17', 17") and an inner surface of the sliding leaf (4, 4', 4") is provided on the inside of the ground sill (2) by mounting the compensation profile (17, 17', 17").

2. Sliding door according to claim 1, **characterized in that** the compensating profile (17, 17', 17") has essentially the same height as the ground sill (2).

3. Sliding door according to claim 1 or 2, **characterized in that** a longitudinal edge of the ground sill (2) is arranged essentially flush with an outer side of the frames (3) on an outer side opposite the inner side.

4. Sliding door according to one of the preceding claims, **characterized in that** the sliding door (1) comprises a fixed panel (9, 9', 9") and an outer side of a frame of the fixed panel (9, 9', 9") is aligned essentially flush with a longitudinal edge of the ground sill (2) arranged on the outer side.

5. Sliding door according to one of the preceding claims, **characterized in that** the ground sill (2) has at least one groove-shaped latching receptacle (19) on its longitudinal edge on the inside, into which a latching web (18) of the compensating profile (17, 17', 17") engages.

6. Sliding door according to one of the preceding claims, **characterized in that** the ground sill (2) comprises an extruded sill profile to which one or more covers (11) are fixed on an upper side.

7. Kit comprising a sliding door (1) according to one of the preceding claims with the ground sill (2) and different compensation profiles (17, 17', 17"), which can be fixed to a longitudinal edge of the ground sill (2) and have a different thickness.

8. Kit according to claim 7, **characterized in that** the different compensating profiles (17, 17', 17") have the same height.

## Revendications

1. Porte coulissante (1) avec un dormant qui présente un seuil (2) et deux châssis (3) qui s'étendent vers le haut à partir du seuil (2) et avec au moins un vantail coulissant (4, 4', 4") qui peut être déplacé le long d'un rail (5, 30) sur le seuil (2), dans laquelle un profilé d'équilibrage (17, 17', 17") séparé est fixé sur le seuil (2) sur une arête longitudinale sur une face intérieure, lequel profilé d'équilibrage (17, 17', 17") a une forme en section sensiblement rectangulaire et est retenu sur le seuil (2, 2') à l'aide de moyens d'enclenchement, **caractérisée en ce qu'**est prévue sur la face intérieure du seuil (2), par le montage du profilé d'équilibrage (17, 17', 17"), une orientation en affleurement d'une surface du profilé d'équilibrage (17, 17', 17") et d'une surface intérieure du vantail coulissant (4, 4', 4").

2. Porte coulissante selon la revendication 1, **caractérisée en ce que** le profilé d'équilibrage (17, 17', 17") présente pour l'essentiel la même hauteur que le seuil (2).

3. Porte coulissante selon la revendication 1 ou 2, **caractérisée en ce qu'**une arête longitudinale du seuil (2) est disposée sur une face extérieure opposée à la face intérieure, sensiblement en affleurement avec une face extérieure des châssis (3).

4. Porte coulissante selon l'une des revendications précédentes, **caractérisée en ce que** la porte coulissante (1) comprend un panneau fixe (9, 9', 9") et une face extérieure d'un châssis du panneau fixe (9, 9', 9") est orientée sensiblement en affleurement avec une arête longitudinale du seuil (2) disposée sur la face extérieure.

5. Porte coulissante selon l'une des revendications précédentes, **caractérisée en ce que** le seuil (2) comporte sur son arête longitudinale sur la face intérieure au moins un logement d'enclenchement (19) en forme de rainure, dans laquelle une barrette d'enclenchement (18) du profilé d'équilibrage (17, 17', 17") se met en prise.

6. Porte coulissante selon l'une des revendications précédentes, **caractérisée en ce que** le seuil (2) comprend un profilé de seuil extrudé sur lequel une ou plusieurs couvertures (11) sont fixées sur une face supérieure.

7. Ensemble de pièces comprenant une porte coulissante (1) selon l'une des revendications précédentes avec le seuil (2) et différents profilés d'équilibrage (17, 17', 17") qui peuvent être fixés sur une arête longitudinale du seuil (2) et présentent une épaisseur différente.

8. Ensemble de pièces selon la revendication 7, **caractérisé en ce que** les différents profilés d'équilibrage (17, 17', 17") présentent la même hauteur.
